# EUROPÄISCHE PATENTSCHRIFT

(11) **EP 2 548 782 B1**
(45) Veröffentlichungstag und Bekanntmachung des Hinweises auf die Patenterteilung: **30.11.2016**
(21) Anmeldenummer: 12172004.9
(22) Anmeldetag: 14.06.2012
(51) Int. Cl.: B61C 9/26, B61C 9/52

(54) **Getriebeanordnung eines Schienenfahrzeuges**
Gear assembly of a rail vehicle
Agencement d'engrenage d'un véhicule sur rails

(30) Priorität: 21.07.2011 DE 102011079515
(43) Veröffentlichungstag der Anmeldung: 23.01.2013
(73) Patentinhaber: ZF Friedrichshafen AG, 88046 Friedrichshafen (DE)
(72) Erfinder: Diermeier, Friedrich, 88069 Tettnang (DE)

(56) Entgegenhaltungen:
- DE-A1- 2 616 310
- DE-A1- 19 527 951

## Beschreibung

Die vorliegende Erfindung betrifft eine Getriebeanordnung zum Antrieb einer Radsatzwelle eines Schienenfahrzeuges gemäß der im Oberbegriff des Patentanspruches 1 näher definierten Art.

Beispielsweise aus der Druckschrift DE 102 52 192 A1 ist ein Achsgetriebe für einen schienengebundenen Triebwagen bekannt. Üblicherweise ist das Achsgetriebe als Getriebeanordnung zwischen den linken und rechten Antriebsrädern einer Radsatzwelle unterflurig, also unterhalb des Fahrzeugbodens eingebaut. Das Getriebe ist antriebsseitig mit einem Antriebsmotor und abtriebsseitig mit der Radsatzwelle des Drehgestells des Schienenfahrzeuges verbunden. Die Antriebswelle ist parallel zur Fahrtrichtung angeordnet, wobei der Abtrieb bzw. die Radsatzwelle quer zur Fahrtrichtung angeordnet ist. Demzufolge ist ein Kegeltrieb zwischen der Antriebswelle und der Radsatzwelle erforderlich. Um die bei dem Schienenfahrzeug geforderten hohen Drehzahlen zu erreichen, ist eine vorbestimmte Übersetzung notwendig, so dass neben dem Kegeltrieb auch ein Stirnradtrieb vorgesehen ist. Die Antriebswelle ist deshalb über eine Stirnradstufe mit einem Kegelritzel verbunden, welches mit einem Tellerrad in Eingriff steht, welches mit der Radsatzwelle gekoppelt ist.

Da der Bauraum für die Getriebeanordnung innerhalb einer vorgegebenen Begrenzungskontur unterhalb des Fahrzeugbodens liegt, steht für das Getriebe nur ein schmaler Einbauraum zur Verfügung. Aufgrund der geforderten, hohen Getriebeübersetzung ist jedoch ein vorbestimmter vertikaler Abstand zwischen dem Antrieb und dem Abtrieb erforderlich, sodass dadurch in nachteiliger Weise eine Erhöhung des Hypoidversatzes bei dem Kegeltrieb bewirkt wird.

Aus der als nächstliegend angesehenen Druckschrift DE 26 16 310 A1 ist eine Getriebeanordnung zum Antrieb einer Radsatzwelle eines Schienenfahrzeuges, mit einer Antriebswelle, die über einen Planetenradsatz und einen Winkeltrieb mit der Radsatzwelle gekoppelt ist, bekannt. Dabei wird das Sonnenrad des Planetenradsatzes von der Antriebswelle angetrieben und das Hohlrad des Planetenradsatzes treibt den abtriebsseitig angeordneten Winkeltrieb an.

Des Weiteren ist aus der DE 195 27 951 A1 eine Antriebseinheit mit einer Antriebsmaschine zum Antrieb wenigstens eines Rades bekannt, bei dem die Antriebsmaschine achsversetzt zur Radachse angeordnet ist. Dabei kämmt ein mit der Abtriebswelle der Antriebsmaschine drehfest verbundenes Ritzel mit der Innenverzahnung eines Hohlrades. Das Hohlrad ist wiederum drehfest mit der Radachse koppelbar.

Der vorliegenden Erfindung liegt die Aufgabe zu Grunde, eine Getriebeanordnung der eingangs beschriebenen Gattung vorzuschlagen, welche einerseits die vorgegebene Getriebeübersetzung bereitstellt und andererseits den Hypoidversatz auf ein Minimum reduziert.

Diese Aufgabe wird erfindungsgemäß durch die Merkmale des Patentanspruches 1 gelöst, wobei sich vorteilhafte Ausgestaltungen aus den Unteransprüchen und aus der Zeichnung sowie der dazugehörigen Beschreibung ergeben.

Es wird eine Getriebeanordnung zum Antrieb einer Radsatzwelle eines Schienenfahrzeuges vorgeschlagen, wobei die Getriebeanordnung antriebsseitig mit einem zum Beispiel elektrischen Antriebsmotor und abtriebsseitig mit der Radsatzwelle zum Antrieb der daran befestigten Antriebsräder des Schienenfahrzeuges verbunden ist. Die Getriebeanordnung umfasst zumindest einen mit einer Antriebswelle verbundenen Stirnradtrieb und zumindest einen mit der Radsatzwelle verbundenen Winkeltrieb, wobei der Strinradtrieb einen von der Antriebswelle bzw. dem Antriebsmotor angetriebenes Stirnrad mit einer Außenverzahnung oder dergleichen und einen den Winkeltrieb antreibendes Hohlrad mit einer Innenverzahnung oder dergleichen umfasst.

Auf diese Weise wird bei dem Schienenfahrzeug durch die vorgeschlagene Getriebeanordnung quasi eine Innen-Stirnradstufe realisiert, welche aufgrund des sich ergebenen Achsabstandes der Stirnradstufe den vertikalen Abstand bei der Getriebeanordnung überbrückt, so dass nur der geringe verbleibende vertikale Abstand über einen geringen Hypoidversatz überbrückt werden muss. Somit wird nicht nur die spezielle vorgegebene Einbausituation bei dem Schienenfahrzeug berücksichtigt, sondern zusätzlich die erforderliche Übersetzung und somit auch die gewünschten Drehzahlen und Drehmomente an dem Schienenfahrzeug mit der vorgeschlagenen Getriebeanordnung bereitstellt.

Gemäß der Erfindung wird das Innenzahnrad bei dem Stirnradtrieb auf konstruktiv einfache Weise dadurch realisiert, dass das einen kleineren Durchmesser als das Hohlrad aufweisende Stirnrad zumindest abschnittsweise innerhalb des Hohlrades angeordnet ist, so dass die Außenverzahnung des Stirnrades mit der Innenverzahnung des Hohlrades kämmt. Durch diese ineinander verschachtelte Anordnungsmöglichkeit bei dem Stirnradtrieb kann der sich bei dem als Hypoidtrieb ausgeführten, abtriebsseitigen Winkeltrieb ergebende Hypoidversatz auf ein Normalmaß beschränkt werden. Ferner ergibt sich der Vorteil, dass keine zusätzlichen Bauteile, wie zum Beispiel weitere Zahnräder und Zwischenwellen erforderlich sind, so dass die Anzahl der Bauteile auf ein Minimum beschränkt wird, welches zur Reduzierung des Gesamtgewichtes der Getriebeanordnung beiträgt, wodurch eine vorgegebene Gewichtsbegrenzung bei dem Schienenfahrzeug ohne weiteres eingehalten werden kann.

Aufgrund der geringen Anzahl von Bauteilen kann nicht nur das Gehäuse der Getriebeanordnung möglichst bauraumsparend ausgestaltet werden, sondern es ergeben sich weitere konstruktive Vereinfachungen bezüglich der erforderlichen Lagerungen bei der besonders kompakt aufgebauten Getriebeanordnung, da zum Beispiel Lagerstellen gemeinsam von verschiedenen Bauteilen genutzt werden können.

Die vorliegende Erfindung wird anhand der Zeichnung weiter erläutert. Die einzige Figur der Erfindung zeigt beispielhaft eine mögliche Ausführungsvariante einer erfindungsgemäßen Getriebeanordnung zum Antrieb einer Radsatzwelle 1 eines Schienenfahrzeuges, wie zum Beispiel eines Triebwagens oder dergleichen.

Die Getriebeanordnung umfasst ein Getriebegehäuse 2, in dem zumindest abschnittsweise eine mit einem nicht weiter dargestellten Antriebsmotor verbindbare Antriebswelle 3 gelagert ist, welche über einen Stirnradtrieb und einen Winkeltrieb mit der Radsatzwelle 1 gekoppelt ist. Dazu ergibt sich zwischen dem Antrieb bzw. der Antriebswelle 3 und dem Abtrieb bzw. der Radsatzwelle 1 ein vertikaler Abstand C.

Um diesen vertikalen Abstand C durch den Stirnradtrieb nicht weiter zu vergrößern, ist bei der vorgeschlagenen Getriebeanordnung vorgesehen, dass der Stirnradtrieb ein mit der Antriebswelle 3 verbundenes Stirnrad 4 mit einer Außenverzahnung 5 und ein mit dem Winkeltrieb gekoppeltes Hohlrad 6 mit einer Innenverzahnung 7 umfasst. Das Stirnrad 4 ist derart bemessen, dass es zumindest abschnittsweise innerhalb des Hohlrades 6 angeordnet ist, so dass die Außenverzahnung 5 mit der Innenverzahnung 7 des Hohlrades 6 in Eingriff steht.

Zur Lagerung des Stirnrades 4 und der Antriebswelle 3 ist eine gemeinsame Lagerung vorgesehen, wobei in der Figur nur eine Lagerstelle 8 ersichtlich ist. Das Hohlrad 6 weist eine axiale Länge auf, die so bemessen ist, dass das Hohlrad 6 mit einem Kegelritzel 9 des als Hypoidtrieb bzw. Hypoidstufe ausgebildeten Winkeltriebes verbunden ist. Die beiden Lagerstellen 10 des Hohlrades 6 dienen gleichzeitig auch zur Lagerung des Kegelritzels 9. Das Kegelritzel 9 steht mit einem Tellerrad 11 des Hypoidtriebes in Eingriff, wobei das Tellerrad 11 mit der Radsatzwelle 1 verbunden ist.

Die Verbindung zwischen dem Hohlrad 6 und dem Kegelritzel 9 kann, wie in der Figur gezeigt, über ein Hülsenelement 12 realisiert werden, indem der Schaft des Kegelritzels 9 im Inneren des Hülsenelements 12 angeordnet ist, wobei das Hülsenelement 12 wiederum in dem Innendurchmesser bzw. im Inneren des Hohlrades 6 aufgenommen ist. Diese Verbindung kann beispielsweise durch einen Pressverband bzw. durch Einpressen realisiert werden. Es ist jedoch auch möglich, dass das Hohlrad 6 und das Kegelritzel 9 einteilig ausgebildet sind. Bei der einteiligen Ausgestaltung von Hohlrad 6 und Kegelritzel 9 sollte aus fertigungstechnischen Gründen der Außendurchmesser des Kegelritzels 9 im Bereich des Verzahnungsgrundes etwa dem Außendurchmesser des Hohlrades 6 entsprechen oder zumindest geringfügig größer sein, sodass die Verzahnung des Kegelritzels 6 ohne weiteres an dem gemeinsamen Bauteil fertigbar ist.

Der aufgrund der Einbauvorgabe der Getriebeanordnung an dem Schienenfahrzeug vorgesehene vertikale Abstand C erfordert einen Hypoidversatz B in dem Winkeltrieb. Durch das im Inneren des Hohlrades 6 angeordnete Stirnrad 4 ergibt sich ein Achsversatz A zwischen den Achsen des Stirnrades 4 und des Hohlrades 6, der sich aus der Differenz der Radien von Hohlrad 6 und Stirnrad 4 ergibt. Da der sich ergebende Achsversatz A den vertikalen Abstand C überbrückt, kann bei der vorgeschlagene Getriebeanordnung eine Verringerung des in der Figur angegebenen Hypoidversatzes B zwischen den Achsen des Kegelritzes 9 und des Tellerrades 11 realisiert werden.

Durch die Anwendung der Innenzahnradstufe wird der vertikale Abstand C quasi in zwei Stufen aufgeteilt, nämlich in den Achsversatz A des Stirnradtriebes und in den Hypoidversatz B des Winkeltriebes, so dass sich der in der Figur dargestellte reduzierte Hypoidversatz B ergibt.

Unabhängig von der vorteilhaften Reduzierung des Hypoidversatzes B auf ein Normalmaß ergibt sich zwischen dem auf der Antriebswelle 3 angeordneten Stirnrad 4 und dem Hohlrad 6 eine Übersetzung von ca. 1,5, so dass die bei Schienenfahrzeugen geforderte hohe Getriebeübersetzung mit der erfindungsgemäßen Getriebeanordnung realisiert wird.
- 1: Radsatzwelle
- 2: Getriebegehäuse
- 3: Antriebswelle
- 4: Stirnrad
- 5: Außenverzahnung
- 6: Hohlrad
- 7: Innenverzahnung
- 8: Lagerstelle des Stirnrades und der Antriebswelle
- 9: Kegelritzel
- 10: Lagerstellen des Hohlrades
- 11: Tellerrad
- 12: Hülsenelement
- A: Achsversatzes des Stirnradtriebes
- B: Hypoidversatz des Winkeltriebes
- C: vertikaler Abstand zwischen Antrieb und Abtrieb

## Patentansprüche

1. Getriebeanordnung zum Antrieb einer Radsatzwelle (1) eines Schienenfahrzeuges, mit einer Antriebswelle (3), die über einen Stirnradtrieb und einen als Hypoidtrieb ausgeführten Winkeltrieb mit der Radsatzwelle (1) koppelbar ist, wobei der Stirnradtrieb ein von der Antriebswelle (3) angetriebenes Stirnrad (4) mit einer Außenverzahnung (5) und ein den Winkeltrieb antreibendes Hohlrad (6) mit einer Innenverzahnung (7) umfasst, **dadurch gekennzeichnet, dass** das Stirnrad (4) des Stirnradtriebes zumindest abschnittsweise innerhalb des Hohlrades (6) angeordnet ist, wobei die Außenverzahnung (5) des Stirnrades (4) mit der Innenverzahnung (7) des Hohlrades (6) in Eingriff steht, sodass ein vertikaler Abstand (C) zwischen der Antriebswelle (3) und der Radsatzwelle (1) mit dem sich bei dem Stirnradtrieb ergebenen Achsversatz (A) abschnittsweise überbrückt wird, wobei zum Ausgleich des abschnittsweise überbrückten Abstandes (C) ein um den Achsversatz (A) des Stirnradtriebes verringerter Hypoidversatz (B) bei dem Hypoidtrieb vorgesehen ist.

2. Getriebeanordnung nach Anspruch 1, **dadurch gekennzeichnet, dass** das Kegelritzel (9) über ein Hülsenelement (12) am Innendurchmesser des Hohlrades (6) befestigt ist.

3. Getriebeanordnung nach Anspruch 2, **dadurch gekennzeichnet, dass dadurch gekennzeichnet, dass** das Hülsenelement (12) einen Pressverband zwischen dem Schaft des Kegelritzels (9) und dem Innendurchmesser des Hohlrades (6) bildet.

4. Getriebeanordnung nach Anspruch 1, **dadurch gekennzeichnet, dass** das Hohlrad (6) und das Kegelritzel (9) einteilig ausgebildet sind.

5. Getriebeanordnung nach einem der Ansprüche 1 bis 4, **dadurch gekennzeichnet, dass** das Hohlrad (6) und das Kegelritzel (9) eine gemeinsame Lagerung aufweisen.

## Claims

1. Gearing arrangement for the drive of a wheelset shaft (1) of a rail vehicle, having a drive shaft (3) which can be coupled by way of a spur-gear drive and an angle drive in the form of a hypoid drive to the wheelset shaft (1), wherein the spur-gear drive comprises a spur gear (4), which is driven by the drive shaft (3) and which has an external toothing (5), and an internal gear (6), which drives the angle drive and which has an internal toothing (7), **characterized in that** the spur gear (4) of the spur-gear drive is arranged at least in sections within the internal gear (6), wherein the external toothing (5) of the spur gear (4) meshes with the internal toothing (7) of the internal gear (6), such that a vertical spacing (C) between the drive shaft (3) and the wheelset shaft (1) is bridged in sections by way of the axis offset (A) that arises in the spur-gear drive, wherein, for the compensation of the spacing (C) which is bridged in sections, a hypoid offset (B) reduced by the axis offset (A) of the spur-gear drive is provided in the hypoid drive.

2. Gearing arrangement according to Claim 1, **characterized in that** the bevel pinion (9) is fastened by way of a sleeve element (12) to the inner diameter of the internal gear (6).

3. Gearing arrangement according to Claim 2, **characterized in that characterized in that** the sleeve element (12) forms an interference fit between the shank of the bevel pinion (9) and the internal diameter of the internal gear (6).

4. Gearing arrangement according to Claim 1, **characterized in that** the internal gear (6) and the bevel pinion (9) are formed in one piece.

5. Gearing arrangement according to one of Claims 1 to 4, **characterized in that** the internal gear (6) and the bevel pinion (9) have a common bearing arrangement.

## Revendications

1. Agencement d'engrenage pour l'entraînement d'un arbre d'essieu monté (1) d'un véhicule ferroviaire, comprenant un arbre d'entraînement (3) qui peut être accouplé à l'arbre d'essieu monté (1) par le biais d'un entraînement à pignon droit et d'un renvoi angulaire réalisé sous forme d'entraînement hypoïde, l'entraînement à pignon droit comprenant un pignon droit (4) entraîné par l'arbre d'entraînement (3) avec une denture extérieure (5) et une couronne dentée (6) entraînant le renvoi angulaire avec une denture intérieure (7), **caractérisé en ce que** le pignon droit (4) de l'entraînement à pignon droit est disposé au moins en partie à l'intérieur de la couronne dentée (6), la denture extérieure (5) du pignon droit (4) étant en prise avec la denture intérieure (7) de la couronne dentée (6), de telle sorte qu'une distance verticale (C) entre l'arbre d'entraînement (3) et l'arbre d'essieu monté (1) soit surmontée en partie par le décalage axial (A) résultant dans le cas de l'entraînement à pignon droit, un décalage hypoïde (B) réduit du décalage axial (A) de l'entraînement à pignon droit étant prévu au niveau de l'entraînement hypoïde pour compenser la distance partiellement surmontée (C).

2. Agencement d'engrenage selon la revendication 1, **caractérisé en ce que** le pignon conique (9) est fixé par le biais d'un élément de douille (12) au diamètre intérieur de la couronne dentée (6).

3. Agencement d'engrenage selon la revendication 2, **caractérisé en ce que** l'élément de douille (12) forme un assemblage par pressage entre la tige du pignon conique (9) et le diamètre intérieur de la couronne dentée (6).

4. Agencement d'engrenage selon la revendication 1, **caractérisé en ce que** la couronne dentée (6) et le pignon conique (9) sont réalisés d'une seule pièce.

5. Agencement d'engrenage selon l'une quelconque des revendications 1 à 4, **caractérisé en ce que** la couronne dentée (6) et le pignon conique (9) présentent un support sur palier commun.
